# EUROPÄISCHE PATENTSCHRIFT

(11) **EP 1 084 369 B1**
(45) Veröffentlichungstag und Bekanntmachung des Hinweises auf die Patenterteilung: **15.01.2003**
(21) Anmeldenummer: 99955316.7
(22) Anmeldetag: 27.05.1999
(51) Int. Cl.: F23N 1/02, F23N 5/18

(54) **REGELEINRICHTUNG FÜR GASBRENNER**
GAS BURNER REGULATING SYSTEM
SYSTEME DE REGULATION POUR BRULEUR A GAZ

(30) Priorität: 02.06.1998 DE 19824521
(43) Veröffentlichungstag der Anmeldung: 21.03.2001
(73) Patentinhaber: HONEYWELL B.V., NL-1101 EA Amsterdam (NL)
(72) Erfinder: VROLIJK, Enno, NL-7751 BC Dalen (NL); GERRETSEN, Tom, NL-7827 AK Emmen (NL)
(74) Vertreter: Leson, Thomas Johannes Alois, Dipl.-Ing.
(86) Internationale Anmeldenummer: EP9903670
(87) Internationale Veröffentlichungsnummer: WO99063272

(56) Entgegenhaltungen:
- EP-A- 0 614 050
- US-A- 5 520 533
- PATENT ABSTRACTS OF JAPAN vol. 009, no. 235 (M-415), 21. September 1985 (1985-09-21) & JP 60 091135 A (MATSUSHITA DENKI SANGYO KK), 22. Mai 1985 (1985-05-22)
- PATENT ABSTRACTS OF JAPAN vol. 009, no. 111 (M-379), 15. Mai 1985 (1985-05-15) & JP 60 000211 A (MATSUSHITA DENKI SANGYO KK), 5. Januar 1985 (1985-01-05)
- PATENT ABSTRACTS OF JAPAN vol. 009, no. 152 (M-391), 27. Juni 1985 (1985-06-27) & JP 60 029516 A (MATSUSHITA DENKI SANGYO KK), 14. Februar 1985 (1985-02-14)
- PATENT ABSTRACTS OF JAPAN vol. 008, no. 177 (M-317), 15. August 1984 (1984-08-15) & JP 59 069611 A (MATSUSHITA DENKI SANGYO KK), 19. April 1984 (1984-04-19)
- PATENT ABSTRACTS OF JAPAN vol. 008, no. 080 (M-289), 12. April 1984 (1984-04-12) & JP 58 224226 A (MATSUSHITA DENKI SANGYO KK), 26. Dezember 1983 (1983-12-26)

## Beschreibung

Die Erfindung betrifft eine Regeleinrichtung für Gasbrenner gemäß dem Oberbegriff des Anspruchs 1.

Eine derartige Regeleinrichtung gemäß dem Oberbegriff des Anspruchs 1 ist jeweils aus der JP 60 029516 A und der JP 60 000 211 A bekannt.

Regeleinrichtungen für Gasbrenner dienen der Bereitstellung eines Gas/Luft-Gemisches, also dem Zuführen eines Gasstroms und eines Verbrennungsluftstroms zu einem Brenner. Der Gasstrom durch ein Gasventil ist dabei in Abhängigkeit vom Verbrennungsluftdruck einstellbar.

Regeleinrichtungen für Gasbrenner der obigen Art sind aus dem Stand der Technik, z. B. der EP 0 390 964 A1, hinlänglich bekannt. Bei der dort beschriebenen Regeleinrichtung erfolgt die Druckbestimmung mit Hilfe einer Membran, also auf pneumatischem Weg. Abhängig von dieser Druckmessung wird der Gasstrom durch das Gasventil geregelt. Dieser pneumatische Weg verfügt jedoch über eine Vielzahl von Nachteilen, die allesamt den Anwendungsbereich bekannter Regeleinrichtungen einschränken. So schränken die Hysterese-Eigenschaften der Membran und die zwischen der Membran und dem Gasventil wirkenden Kräfte den Arbeitsbereich und damit den Anwendungsbereich ein. Des weiteren bewirkt das Zusammenspiel zwischen den erforderlichen kleinen Stellkräften und den Betriebstoleranzen der Membran.infolge von Störeinflüssen wie Temperaturschwankungen oder dergleichen eine Einschränkung des Anwendungsbereichs bekannter Regeleinrichtungen.

Weitere Regeleinrichtungen für Gasbrenner sind aus der DE 24 27 819 A1 und der DE 43 17 981 A1 bekannt.

Hiervon ausgehend liegt der vorliegenden Erfindung das Problem zu Grunde, eine Regeleinrichtung für Gasbrenner zu schaffen, die die obigen Nachteile vermeidet und damit einen größeren Anwendungsbereich aufweist.

Dieses Problem wird durch eine Regeleinrichtung für Gasbrenner mit den Merkmalen des Anspruchs 1 gelöst.

Weitere vorteilhafte Ausgestaltungen der Erfindung ergeben sich aus den Unteransprüchen und der Beschreibung. Nachfolgend werden bevorzugte Ausführungsbeispiele der Erfindung anhand der Zeichnung näher erläutert. In der Zeichnung zeigt:
- Fig. 1: eine erfindungsgemäße Regeleinrichtung mit weiteren Baugruppen nach einem ersten Ausführungsbeispiel der Erfindung in schematisierter Darstellung, und
- Fig. 2: eine erfindungsgemäße Regeleinrichtung mit weiteren Baugruppen nach einem zweiten Ausführungsbeispiel der Erfindung ebenfalls in schematisierter Darstellung.

Die vorliegende Erfindung betrifft Regeleinrichtungen für Gasbrenner. Einem nicht-dargestellten Brenner soll ein Gas/Luft-Gemisch zugeführt werden. Um dem nicht-dargestellten Brenner einen Gasstrom zuzuführen, ist eine erste Leitung 10 vorgesehen, die den Gasstrom zum Brenner führt. Der ersten Leitung 10 ist ein Gasventil 11 zugeordnet.

Die Zuführung der Verbrennungsluft zum nicht-dargestellten Brenner erfolgt über eine zweite Leitung 12. Die zweite Leitung 12 führt demzufolge den Verbrennungsluftstrom zum Brenner. Der zweiten Leitung 12 ist ein Gebläse 13 zugeordnet. Die Drehzahl des Gebläses 13 bestimmt den Verbrennungsluftdruck und damit den Verbrennungsluftstrom. Innerhalb der den Verbrennungsluftstrom rührenden zweiten Leitung 12 ist eine Blende oder Drosselstelle 14 angeordnet.

Gemäß Figuren 1, 2 mündet die den Gasstrom führende erste Leitung 10 in Strömungsrichtung der Verbrennungsluft hinter der Drosselstelle 14 in die den Verbrennungsluftstrom führende zweite Leitung 12. Eine Gasdüse 15 schließt die erste Leitung 10 im Bereich der zweiten Leitung 12 ab. In Strömungsrichtung hinter der Gasdüse 15 liegt demzufolge ein Gas/Luft-Gemisch vor.

Bei dem in Figur 1 dargestellten Ausführungsbeispiel geht es nun darum, eine 1:1-Gas/Luft-Verbundregelung bereitzustellen, d.h. bei einer Erhöhung des Verbrennungsluftdrucks von 1 Millibar (mbar) soll der Gasdruck ebenfalls um 1mbar erhöht werden. Erfindungsgemäß ist hierzu zwischen der den Gasstrom führenden ersten Leitung 10 und der den Verbrennungsluftstrom führenden zweiten Leitung 12 ein Sensor 16 angeordnet. Der Sensor 16 ist als Differenzdruck-Sensor, insbesondere als Durchflußmesser, Anemometer oder dergleichen, ausgebildet.

Mit einem ersten Meßpunkt 17 ist der Sensor 16 an der den Gasstrom führenden ersten Leitung 10 angeschlossen. Mit einem zweiten Meßpunkt 18 ist der Sensor 16 an der den Verbrennungsluftstrom führenden zweiten Leitung 12 angeschlossen. In Strömungsrichtung des Gases ist der erste Meßpunkt 17 vor der Gasdüse 15 positioniert. Der zweite Meßpunkt 18 ist in Strömungsrichtung der Verbrennungsluft vor der Drosselstelle 14 angeordnet.

Soll, wie bereits erwähnt, beim Ausführungsbeispiel gemäß Figur 1 für eine 1:1-Gas/Luft-Verbundregelung gesorgt werden, so muß der Gasdruck dem Verbrennungsluftdruck entsprechen. In dem Fall, in dem der Sensor 16 als Durchflußmesser bzw. Anemometer ausgebildet ist, bedeutet dies, daß der Durchfluß durch den Sensor 16 Null beträgt. Nimmt z.B. der Verbrennungsluftdruck gegenüber dem Gasdruck ab, so erfährt der Sensor 16 einen Durchfluß von der ersten Leitung 10 in Richtung auf die zweite Leitung 12. Nimmt hingegen der Verbrennungsluftdruck gegenüber dem Gasdruck zu, so erfährt der Sensor 16 einen Durchfluß von der zweiten Leitung 12 in Richtung auf die erste Leitung 10. Aufgrund der Durchflußmenge sowie auf Grund der Durchflußrichtung können demnach vom Sensor 16 die Druckverhältnisse zwischen Verbrennungsluftdruck und Gasdruck ermittelt werden.

Der Sensor 16 erzeugt abhängig von den obigen Druckverhältnissen ein elektrisches bzw. elektronisches Signal 19, welches zur Verstellung des Gasventils 11 verwendet wird. Gemäß Figur 1 wird das elektrische bzw. elektronische Signal 19 einem Steuer- oder Regelgerät 20 zugeführt, das aus dem Signal 19 ein Regelungssignal 21 für einen dem Gasventil 11 zugeordneten Stellantrieb 22 erzeugt.

Mit der in Figur 1 dargestellten Regeleinrichtung folgt man demzufolge dem Verbrennungsluftdruck, um den Gasstrom durch das Gasventil 11 derart zu regulieren, daß eine 1:1-Gas/Luft-Verbundregelung erzielt wird. Detektiert der Sensor 16 zwischen Verbrennungsluftdruck und Gasdruck eine Druckdifferenz von Null, so entspricht das Signal 19 einer Druckdifferenz von Null und das Gasventil 11 kann unverändert betrieben werden. Detektiert der Sensor 16 einen gegenüber dem Gasdruck höheren Verbrennungsluftdruck, so muß mit Hilfe des vom Sensor 16 erzeugten elektrischen bzw. elektronischen Signals 19 das Gasventil 11 derart angesteuert werden, daß sich der Gasstrom erhöht. Hierzu erzeugt das Regelgerät 20 ein Regelungssignal 21 fiir den Stellantrieb 22 des Gasventils 11, derart, daß das Signal 19 wieder auf einen Betrag geführt wird, der einer Druckdifferenz von Null entspricht. Detektiert hingegen der Sensor 16 einen gegenüber dem Gasdruck verringerten Verbrennungsluftdruck, so muß mit Hilfe des vom Sensor 16 erzeugten elektrischen bzw. elektronischen Signals das Gasventil 11 derart angesteuert werden, daß sich der Gasstrom verringert.

Das Gasventil 11 kann beliebig ausgebildet sein. Im einfachsten Fall wird der Stellantrieb 22 des Gasventils 11 derart gesteuert bzw. geregelt, daß das Gasventil 11 zwischen den Zuständen An/Aus bzw. Auf/Zu hin- und herschaltet. Bei einem gegenüber dem Gasdruck höheren Verbrennungsluftdruck wird demzufolge ein Regelungssignal 21 erzeugt werden, auf Grund dessen der Stellantrieb 22 das Gasventil 11 öffnet bzw. aktiviert. Bei einem gegenüber dem Gasdruck geringeren Verbrennungsluftdruck hingegen wird aufgrund des Regelungssignals 21 der Stellantrieb 22 das Gasventil 11 hingegen schließen bzw. deaktivieren. Ein sich hieraus ergebendes oszillierendes Signal gibt Auskunft über die ordnungsgemäße Arbeitsweise des Regelungssystems und kann demzufolge als Sicherheitssignal verwendet werden. Solange wie das oszillierende Sensorsignal vorliegt, kann ein dem Gasventil 11 vorgeschaltetes, nicht-dargestelltes Sicherheitsventil aktiviert bzw. geöffnet sein.

In Abweichung hiervon ist es auch möglich, das Gasventil 11 derart anzusteuern, daß das Gasventil 11 zwischen den Zuständen An/Aus bzw. Auf/Zu beliebige Öffnungsstellungen einnehmen kann.

Die in Figur 1 dargestellte Regeleinrichtung kann in dem Fall, in dem das Gasventil 11 geschlossen ist, zur Luftmengenmessung verwendet werden. Diese gibt sich aus dem Umstand, daß der Sensor 16 mit dem zweiten Meßpunkt 18 an der zweiten Leitung 12, nämlich in Strömungsrichtung der Verbrennungsluft vor der Drosselstelle 14, angeordnet ist; und weiterhin der Sensor 16 mit dem ersten Meßpunkt 17 an der ersten Leitung 10, also bei geschlossenem Gasventil 11 über die Gasdüse 15 in Strömungsrichtung der Verbrennungsluft nach der Drosselstelle 14 angeordnet ist. Bei geschlossenem Gasventil 11 kann demnach mit Hilfe des Sensors 16 die Druckdifferenz über die Drosselstelle 14 bestimmt und somit eine Luftmengenmessung durchgeführt werden.

Die Luftmengenmessung kann verwendet werden, um den Parameterbereich des Gebläses 13 in Abhängigkeit von einer Konfiguration der Verbrennungsluft-Zufuhr und Rauchgas-Abfuhr einzustellen. Auch dient die Luftmengenmessung der Überwachung und Einstellung einer minimalen Verbrennungsluft-Zuführ, die zum sicheren Anfahren des Gasbrenners benötigt wird.

Bei der Regeleinrichtung des Ausführungsbeispiels gemäß Figur 2 kann gegenüber dem Ausführungsbeispiel gemäß Figur 1 ein abweichendes Übersetzungsverhältnis zwischen Gasstrom und Luftstrom realisiert werden, also eine 1:N-Gas/Luft-Verbundregelung. Hierzu ist zwischen der den Gasstrom führenden ersten Leitung 10 und der den Verbrennungsluftstrom führenden zweiten Leitung 12 eine Koppelleitung 23 vorgesehen, wobei innerhalb der Koppelleitung 23 zwei Einschnürungen 24, 25 angeordnet sind. Bei den Einschnürungen 24, 25 handelt es sich um Drosselstellen.

Die Position der Einschnürungen 24, 25 in der Koppelleitung 23 in bezug auf die Leitungen 10, 12 ist von untergeordneter Bedeutung. Der Strömungswiderstand der Leitungen muß jedoch merklich geringer sein als der Strömungswiderstand der Einschnürungen 24, 25.

Die Koppelleitung 23 ist gemäß Figur 2 an die den Verbrennungsluftstrom führende zweite Leitung 12 in Strömungsrichtung der Verbrennungsluft nach bzw. hinter der Drosselstelle 14 angeschlossen. An die den Gasstrom führende erste Leitung 10 hingegen ist die Koppelleitung 23 in Strömungsrichtung des Gases vor der Gasdüse 15 angeschlossen.

Beim Ausführungsbeispiel gemäß Figur 2 ist der Sensor 16 - ebenfalls wie beim Ausführungsbeispiel gemäß Figur 1 - zwischen der ersten Leitung 10 und der zweiten Leitung 12 angeordnet. Beim Ausführungsbeispiel gemäß Figur 2 ist jedoch der erste Meßpunkt 17 im Bereich der Koppeleitung 23 zwischen den Einschnürungen 24, 25 angeordnet. Der zweite Meßpunkt 18 ist wiederum im Bereich der zweiten Leitung 12 in Strömungsrichtung der Verbrennungsluft vor der Drosselstelle 14 angeordnet.

Auch bei dem Ausführungsbeispiel gemäß Figur 2 erzeugt das Regelgerät 20 ein Regelungssignal 21 für den Stellantrieb 22 des Gasventils 11, derart, daß das Signal 19 des Sensors 16 auf einen Betrag geführt wird, der einer Druckdifferenz von Null entspricht. Durch die Anordnung der Koppelleitung 23 mit den Einrichtungen 21, 25 ist jedoch dadurch eine 1:N-Gas/Luft-Verbundregelung realisierbar, d.h. daß bei einer Erhöhung des Verbrennungsluftdrucks von 1 mbar der Gasdruck um N mbar erhöht wird.

Mit der Regeleinrichtung gemäß Figur 2 ist demzufolge eine 1:N-Gas/Luft-Verbundregelung möglich. Mit anderen Worten kann bei dem Ausführungsbeispiel gemäß Figur 2 der Gasdruck in bezug auf den Verbrennungsluftdruck verstärkt werden. Der Grad der Verstärkung wird durch die Einschnürungen 24, 25 bestimmt.

Desweiteren sei darauf hingewiesen, daß eine der Einschnürungen 24, 25 variabel bzw. veränderbar ausgebildet sein kann. In diesem Fall ist es möglich, durch Veränderung bzw. Verstellung einer Einschnürung 24 bzw. 25 das Übersetzungsverhältnis zwischen Verbrennungsluftstrom und Gasstrom bzw. die Verstärkung zu variieren.

### Bezugszeichenliste:

- 10: Leitung
- 11: Gasventil
- 12: Leitung
- 13: Gebläse
- 14: Drosselstelle
- 15: Gasdüse
- 16: Sensor
- 17: Meßpunkt
- 18: Meßpunkt
- 19: Signal
- 20: Regelgerät
- 21: Regelungssignal
- 22: Stellantrieb
- 23: Koppelleitung
- 24: Einschnürung
- 25: Einschnürung

## Patentansprüche

1. Regeleinrichtung für Gasbrenner zur Bereitstellung eines Gas/Luft-Gemisches, nämlich zum Zuführen eines Gasstroms und eines Verbrennungsluftstroms zu einem Brenner, wobei der Gasstrom durch ein Gasventil (11) in Abhängigkeit vom Verbrennungsluftdruck einstellbar ist, wobei zwischen einer den Gasstrom führenden ersten Leitung (10) und einer den Verbrennungsluftstrom führenden zweiten Leitung (12) ein Sensor (16) angeordnet ist, wobei der Sensor (16) mit einem ersten Meßpunkt (17) an der den Gasstrom führenden ersten Leitung (10) und mit einem zweiten Meßpunkt (18) an der den Verbrennungsluftstrom führenden zweiten Leitung (12) gekoppelt ist, und wobei ein vom Sensor erzeugtes elektrisches bzw. elektronisches Signal (19) zur Verstellung des Gasventils (11) verwendet wird, **dadurch gekennzeichnet, daß**
a) der erste Meßpunkt (17) in Strömungsrichtung des Gases vor einer Gasdüse (15) und der zweite Meßpunkt (18) in Strömungsrichtung der Verbrennungsluft vor einer Drosselstelle (14) angeordnet ist, wobei die Gasdüse (15) in Strömungsrichtung der Verbrennungsluft hinter der Drosselstelle (14) in die den Verbrennungsluftstrom führende zweite Leitung (12) mündet,
b) der Sensor (16) als Durchflußmesser ausgebildet ist.

2. Regeleinrichtung nach Anspruch 1, **dadurch gekennzeichnet, daß** in Abhängigkeit des vom Durchflußmesser (16) erzeugten elektrischen bzw. elektronischen Signals (19) ein Regelungssignal (21) für einen dem Gasventils (11) zugeordneten Stellantrieb (22) erzeugt wird.

3. Regeleinrichtung nach Anspruch 1 oder 2, **gekennzeichnet durch** eine zwischen der ersten Leitung (10) und der zweiten Leitung (12) verlaufende Koppelleitung (23), wobei innerhalb der Koppelleitung (23) vorzugsweise zwei Einschnürungen (24, 25) angeordnet sind.

4. Regeleinrichtung nach Anspruch 3, **dadurch gekennzeichnet, daß** die Koppelleitung (23) an die den Verbrennungsluftstrom führende zweite Leitung (12) in Strömungsrichtung der Verbrennungsluft nach der Drosselstelle (14) angekoppelt ist, und daß die Koppelleitung (23) an die den Gasstrom führende erste Leitung (10) in Strömungsrichtung des Gases vor der Gasdüse (15) angekoppelt ist.

5. Regeleinrichtung nach einem oder mehreren der Anspruch 3 oder 4, **dadurch gekennzeichnet, daß** der erste Meßpunkt (17) im Bereich der Koppelleitung (23) zwischen der ersten Einschnürung (24) und der zweiten Einschnürung (25) und der zweite Meßpunkt (18) im Bereich der zweiten Leitung (10) in Strömungsrichtimg der Verbrennungsluft vor der Drosselstelle (14) angeordnet ist.

6. Regeleinrichtung nach einem oder mehreren der Ansprüche 3 bis 5, **dadurch gekennzeichnet, daß** mindestens eine der Einschnürungen (24, 25) verstellbar bzw. variabel ausgebildet ist

## Claims

1. Regulating device for a gas burner for preparing a gas/air mixture, namely to supply a gas flow and a combustion air flow to a burner, the gas flow being adjustable by a gas valve (11) in dependence on the combustion air pressure, a sensor (16) being arranged between a first line (10) guiding the gas flow and a second line (12) guiding the combustion air flow, said sensor (16) being coupled to a first measuring point (17) on the first line (10) guiding the gas flow and to a second measuring point (18) on the second line (12) guiding the combustion air flow, and an electric or electronic signal (19) generated by the sensor being used to regulate the gas valve (11), **characterised in that**
a) the first measuring point (17) is arranged before a gas jet (15) in the flow direction of the gas and the second measuring point (18) is arranged before a throttling point (14) in the flow direction of the combustion air, the gas jet (15) opening out behind the throttling point (14), in the flow direction of the combustion air, into the second line (12) guiding the combustion air flow,
b) the sensor (16) is designed as a flowmeter.

2. Regulating device according to claim 1, **characterised in that** a regulating signal (21) for an actuator (22) associated with the gas valve (11) is generated in dependence on the electric or electronic signal (19) generated by the flowmeter (16).

3. Regulating device according to claim 1 or 2, **characterised by** a coupling line (23) extending between the first line (10) and the second line (12), preferably two constrictions (24, 25) being arranged inside the coupling line (23).

4. Regulating device according to claim 3, **characterised in that** the coupling line (23) is coupled to the second line (12) guiding the combustion air flow after the throttling point (14) in the flow direction of the combustion air, and **in that** the coupling line (23) is coupled to the first line (10) guiding the gas flow before the gas jet (15) in the flow direction of the gas.

5. Regulating device according to one or more of claims 3 or 4, **characterised in that** the first measuring point (17) is arranged in the region of the coupling line (23) between the first constriction (24) and the second constriction (25), and the second measuring point (18) is arranged in the region of the second line (10) before the throttling point (14) in the flow direction of the combustion air.

6. Regulating device according to one or more of claims 3 to 5, **characterised in that** at least one of the constrictions (24, 25) is configured adjustable or variable.

## Revendications

1. Dispositif de régulation pour brûleur à gaz pour la préparation d'un mélange gaz/air, à savoir pour amener un courant de gaz et un courant d'air de combustion à un brûleur, le courant de gaz pouvant être réglé au moyen d'une vanne de régulation de gaz (11) en fonction de la pression de l'air de combustion, un capteur (16) étant disposé entre une première conduite (10) transportant le courant de gaz et une deuxième conduite (12) transportant le courant d'air de combustion, le capteur (16) étant accouplé à un premier point de mesure (17) sur la première conduite (10) transportant le courant de gaz, et à un deuxième point de mesure (18) sur la deuxième conduite (12) transportant le courant d'air de combustion, et un signal (19) électrique ou électronique, produit par le capteur, étant utilisé pour le réglage de la vanne de régulation de gaz (11), **caractérisé en ce que** :
a) le premier point de mesure (17) est disposé, par rapport au sens d'écoulement du gaz, en amont d'un injecteur de gaz (15) et le deuxième point de mesure (18), par rapport au sens d'écoulement de l'air de combustion, en amont d'un point d'étranglement (14), l'injecteur de gaz (15) débouchant, dans le sens d'écoulement de l'air de combustion, en aval du point d'étranglement (14) dans la deuxième conduite (12) qui transporte le courant d'air de combustion,
b) le capteur (16) est réalisé en tant que débitmètre.

2. Dispositif de régulation selon la revendication 1, **caractérisé en ce qu'**en fonction du signal (19) électrique ou électronique produit par le débitmètre (16), un signal de régulation (21) est produit pour un mécanisme de réglage (22) associé à la vanne de régulation de gaz (11).

3. Dispositif de régulation selon la revendication 1 ou 2, **caractérisé par** une conduite de couplage s'étendant entre la première conduite (10) et la deuxième conduite (12), deux rétrécissements (24, 25) étant de préférence disposés à l'intérieur de la conduite de couplage (23).

4. Dispositif de régulation selon la revendication 3, **caractérisé en ce que** la conduite de couplage (23) est raccordée à la deuxième conduite (12) transportant le courant d'air de combustion en aval du point d'étranglement (14) en considérant le sens d'écoulement de l'air de combustion, et **en ce que** la conduite de couplage (23) est raccordée à la première conduite (10) conduisant le courant de gaz, en amont de l'injecteur de gaz (15) en considérant le sens d'écoulement du gaz.

5. Dispositif de régulation selon une ou les deux revendications 3 et 4, **caractérisé en ce que** le premier point de mesure (17) est disposé dans la zone de la conduite de couplage (23), entre le premier rétrécissement (24) et le deuxième rétrécissement (25), et le deuxième point de mesure (18) est disposé dans la zone de la deuxième conduite (12), en amont du point d'étranglement (14) en considérant le sens d'écoulement de l'air de combustion.

6. Dispositif de régulation selon une ou plusieurs des revendications 3 à 5, **caractérisé en ce qu'**au moins l'un des rétrécissements (24, 25) est réalisé réglable ou variable.
